# EUROPÄISCHE PATENTSCHRIFT

(11) **EP 0 401 901 B1**
(45) Veröffentlichungstag und Bekanntmachung des Hinweises auf die Patenterteilung: **02.11.1994**
(21) Anmeldenummer: 90201378.8
(22) Anmeldetag: 30.05.1990
(51) Int. Cl.: H05G 1/66

(54) **Generator zum Betreiben einer Drehanoden-Röntgenröhre**
Generator for the operation of the rotating anode of an x-ray tube
Générateur pour le fonctionnement d'un tube à rayons x à anode tournante

(30) Priorität: 03.06.1989 DE 3918164
(43) Veröffentlichungstag der Anmeldung: 12.12.1990
(73) Patentinhaber: Philips Patentverwaltung GmbH, 22335 Hamburg (DE); Philips Electronics N.V., 5621 BA Eindhoven (NL)
(72) Erfinder: Vogler, Gerd, D-4950 Minden (DE); Müller, Wulf, D-2000 Norderstedt (DE)
(74) Vertreter: Hartmann, Heinrich, Dipl.-Ing.

(56) Entgegenhaltungen:
- US-A- 3 832 553
- US-A- 4 065 673
- US-A- 4 107 535
- US-A- 4 760 588
- US-A- 4 829 551

## Beschreibung

Die Erfindung betrifft einen Generator zum Betreiben einer Drehanoden-Röntgenröhre, deren Drehanode mit einem Rotor verbunden ist, der mit einem Stator zusammenwirkt, dessen Wicklungen mit einem die Hochspannung für die Drehanode und den Rotor liefernden Hochspannungserzeuger gekoppelt sind, wobei ein mit seiner Primärwicklung an eine Wechselspannungsquelle anschließbarer Trenntransformator vorgesehen ist. Ein Generator der eingangs genannten Art ist aus der US-PS 4 107 535 als Stand der Technik bekannt. Wenn sich die Statorwicklungen bzw. der Stator auf demselben Hochspannungspotential befinden wie der Rotor, kann der "Luft"-Spalt zwischen Rotor und Stator wesentlich kleiner sein als bei konventionellen Röntgenröhren, bei denen der Rotor Hochspannungspotential führt und der Stator an Masse liegt; bei einem kleinen Spalt ergibt sich ein wesentlich besserer Antriebswirkungsgrad. Nachteilig daran ist, daß zur Erzeugung der Ströme für die Statorwicklungen der mehrphasiger Trenntransformator erforderlich ist, der für die anodenseitige Hochspannung (z.B. 75 kV) und zugleich eine niedrige, der gewünschten Drehzahl angepaßte Frequenz (z.B. 50 oder 150 Hz) ausgelegt sein muß. Ein derartiger Trenntransformator ist relativ voluminös und aufwendig.

Aufgabe der vorliegenden Erfindung ist es, einen Generator der eingangs genannten Art so auszugestalten, daß der Aufwand für den Trenntransformator verringert werden kann.

Diese Aufgabe wird erfindungsgemäß dadurch gelöst, daß die Sekundärwicklung des Trenntransformators mit einem Gleichrichter zur Speisung eines Wechselrichters gekoppelt ist, der aus der gleichgerichteten Spannung die Wechselströme für die Statorwicklungen erzeugt, und daß der Wechselrichter mit dem Hochspannungserzeuger galvanisch verbunden ist und auf dem anodenseitigen Hochspannungspotential betrieben wird.

Während also bei der bekannten Anordnung die Statorströme mit hohem Blindanteil über einen mehrphasigen Trenntransformator übertragen werden müssen, wird bei der Erfindung über den Trenntransformator lediglich die Wirkleistung für die Speisung eines Wechselrichters übertragen, der die Statorströme liefert. Ein Wechselrichter ist ohnehin erforderlich, wenn die Frequenz der Statorströme von der Netzfrequenz abweicht. Dieser Wechselrichter wird bei der Erfindung auf dem anodenseitigen Hochspannungspotential betrieben.

Eine bevorzugte Weiterbildung der Erfindung sieht vor, daß die Frequenz der Wechselspannung, die der Primärwicklung von der Wechselspannungsquelle zugeführt wird, wesentlich höher ist als die Frequenz der von dem Wechselrichter gelieferten Ströme. Wenn demgemäß die Frequenz der Wechselspannungsquelle beispielsweise zwischen einigen kHz und einigen hundert kHz liegt, kann das Bauvolumen des Trenntransformators wesentlich reduziert werden. Dieser Trenntransformator kann dann einen kostengünstigen Ferritkern enthalten sowie eine vergossene Sekundärspule und ist nur geringfügig größer als ein in der Bauform ähnlicher Zeilentransformator für Fernsehempfänger.

In weiterer Ausgestaltung ist vorgesehen, daß die Wechselspannungsquelle eine Schalteinrichtung zur Erzeugung von Wechselspannungsimpulsen aus der von einer Gleichspannungsquelle gelieferten Gleichspannung umfaßt. Solche Wechselspannungsquellen lassen sich besonders preisgünstig herstellen.

In noch weiterer Ausgestaltung der Erfindung ist vorgesehen, daß ein Regelkreis zur Stabilisierung des der Gleichspannungsquelle entnommenen Stromes vorgesehen ist. Dadurch wird der von der Gleichspannungsquelle gelieferte Gleichstrom stabilisiert, was zur Folge hat, daß auch die vom Wechselrichter gelieferten Statorströme stabilisiert werden. Sie sind damit unabhängig von Netzspannungsschwankungen und von Widerstandsänderungen der Statorwicklungen.

In weiterer Ausgestaltung der Erfindung ist vorgesehen, daß die Statorströme und die Hochspannung für die Drehanoden-Röntgenröhre gemeinsam über ein mehradriges Hochspannungskabel übertragen werden. Während die Röntgenstrahler mit Drehanoden-Röntgenröhre, bei denen in der üblichen Weise der Rotor Hochspannungspotential und der Stator - im zeitlichen Mittel - Massepotential führt, außer den beiden Hochspannungskabeln zum Zuführen der Hochspannungen für Anode bzw. Kathode noch ein Statorkabel erforderliche ist, über das die Statorströme zugeführt werden, kann dieses Kabel bei dieser Ausgestaltung der Erfindung entfallen. Die Statorströme werden dabei über ein mehradriges Hochspannungskabel zugeführt. Bei drei Statorwicklungen muß dieses Kabel drei Adern haben. Hochspannungskabel für Röntgenröhren besitzen aber von vornherein drei Adern, um zwei Heizfäden auf der Kathodenseite speisen zu können.

Die Erfindung wird nachstehend anhand der Zeichnung erläutert, die ein schematisches Prinzipschaltbild eines erfindungsgemäßen Generators zeigt.

Die Zeichnung zeigt eine Drehanoden-Röntgenröhre 1, deren nur schematisch angedeutete Drehanode 11 mit einem (in Wirklichkeit innerhalb des Röhrenkolbens angeordneten) Rotor 12 verbunden ist. Der Rotor 12 wird von über drei im Dreieck geschaltete und räumlich um 120° gegeneinander versetzten Wicklungen 13, 14 und 15 eines Stators (die außerhalb des Röhrenkolbens angeordnet sind) angetrieben, wobei der zwischen Rotor und Stator verbleibende Spalt klein ist, so daß sich ein guter Antriebswirkungsgrad ergibt.

Die elektrische Energie für den Antrieb der Drehanode wird an den Netzanschlußklemmen 2 einem Brückengleichrichter 21 zugeführt, dessen Ausgangsspannung von einem Kondensator 22 geglättet wird; zur Speisung kann aber auch ein 3Phasen-Netz mit 6Ventil-Gleichrichter verwendet werden. Die Kondensatorspannung wird über einen Widerstand 23 einer Schaltung 3 zugeführt, die die Gleichspannung in Wechselspannungsimpulse mit genügend hoher Frequenz, beispielsweise 20 kHz umsetzt und damit die an ihrem Ausgang angeschlossene Primärwicklung 41 eines Trenntransformators 4 speist. Die Schaltung 3 besitzt zwei parallele Zweige mit je zwei in Serie geschalteten Schalterkombinationen 31, 32 bzw. 33, 34. Jede Schalterkombination umfaßt die Parallelschaltung einer in der Sperrichtung betriebenen Diode und eines steuerbaren Halbleiterschalters. Die Primärwicklung 41 ist zwischen die Verbindungspunkte der in Serie geschalteten Schalterkombinationen 31, 32 bzw. 33, 34 geschaltet.

Die Schalterkombinationen werden durch einen Taktpulsgenerator 35 mit einer Taktfrequenz gesteuert, die der Übertragungsfrequenz des Trenntransformators entspricht, im Beispiel also mit 20 kHz. Die Ansteuerung der Schalterkombination bzw. der darin enthaltenen steuerbaren Schalter durch den Taktpulsgenerator 35 erfolgt im Gegentakt, so daß in der einen Phase ein Wechselstrom über die Schalterkombination 31, die Wicklung 41 und die Schalterkombination 34 fließt und in der anderen Phase über die Schalterkombination 32 die Primärwicklung 41 (in der entgegengesetzten Richtung wie in der vorigen Schaltphase) und die Schalterkombination 33.

Der Trenntransformator 4 trennt das Niederspannungspotential an seiner Primärwicklung von dem anodenseitigen Hochspannungspotential an seiner Sekundärwicklung. Wegen der relativ hohen Frequenz, mit der der Trenntransformator betrieben wird (20 kHz) kann er einen preiswerten Ferritkern mit geringem Querschnitt umfassen, dessen Sekundärwicklung zu Isolationszwecken vergossen ist.

Die Wechselspannung an der Sekundärwicklung 42 wird durch einen Brückengleichrichter 51 in Verbindung mit einem Kondensator 52 gleichgerichtet, der in Serie mit der Primärwicklung 61 eines Transformators 6 an den Ausgang des Brückengleichrichters 51 angeschlossen ist. Die Schalteinrichtung 3, der Trenntransformator 4, der Gleichrichter 51, der Kondensator 52 und die als Speicherdrossel wirksame Primärwicklung 61 des Transformators 6 bilden ein Schaltnetzteil vom Brücken-Gegentaktwandler-Typ. Dieses Schaltnetzteil gestattet es, die Gleichspannung am Kondensator 22 mit gutem Wirkungsgrad in eine Gleichspannung am Kondensator 52 umzusetzen, wobei die Anschlüsse des Kondensators 22 näherungsweise Massepotential führen, während die des Kondensators 52 annähernd Hochspannungspotential führen - wie noch näher ausgeführt wird.

Die Spannung am Kondensator 52 wird einem Wechselrichter 7 zugeführt, der die Ströme für die drei Statorwicklungen 13, 14 und 15 liefert. Der Wechselrichter 7 ist ein Dreiphasen-Wechselrichter mit drei dem Kondensator 52 parallelgeschalteten Zweigen, die aus der Serienschaltung von jeweils zwei Schalterkombinationen 71,74; 73,76; 75,72 bestehen. Die drei Verbindungspunkte zwischen den Schalterkombinationen in den drei Zweigen sind mit den drei Anschlüssen der im Dreieck geschalteten Statorwicklungen 13..15 über je eine Leitung verbunden.

Die Schalterkombinationen 71..76 können den gleichen Aufbau haben wie die Schalterkombination 31..34, wobei die gesteuerten Schalter durch je einen bipolaren Transistor, einen MOSFET oder einen GTO-Thyristor bzw. Kombinationen davon gebildet werden können. Normale Thyristoren, die erst nach einem Stromnulldurchgang sperren, sind als Schalter hingegen ungeeignet.

Die Schalterkombinationen 71..76 werden von einem Taktpulsgenerator 8 so gesteuert, daß die im oberen bzw. unteren Teil der Zweige befindlichen Schaltkombinationen 74, 76, 72 bzw. 71, 73, 75 nacheinander leitend werden, wobei gleichzeitig in dem jeweils anderen Teil die Schalterkombinationen nacheinander leitend werden, die sich nicht im gleichen Zweig befinden. Beispielsweise ist während der ersten Hälfte der Zeit, während der der Schalter 71 im linken Zweig unten leitend ist, der Schalter 72 im rechten Zweig oben leitend und während der zweiten Hälfte der Schalter 76 im mittleren Zweig des oberen Teils. Der Taktimpulsgenerator 8 liefert zu diesem Zweck an seinen Ausgängen 81..86, die mit den Schalterkombinationen 71..76 verbunden sind, sechs Taktpulse mit einer Frequenz von 150 Hz, wobei die Potentiale auf den Steuerleitungen 82, 84 und 86 für die drei oberen Schalter 72, 74 und 76 gegenüber den Potentialen auf den Steuerleitungen 81, 83 und 85 für die unteren Schalter 71, 73 und 75 um einen geeigneten Betrag versetzt sind. Wie schematisch angedeutet, sind die Taktpulse an den aufeinanderfolgenden Ausgängen 81..86 jeweils um 60° gegeneinander versetzt, wobei sie während eines Drittels jeder Periode die damit verbundenen Schalter leitend machen. An den drei Eingängen der Statorwicklungen ergeben sich daher stufenförmige Spannungen von 150 Hz, mit dem gegeneinander versetzten, oberhalb dieser Wicklungen angedeuteten Verlauf.

Die sechs gegeneinander phasenversetzten Taktpulse können in dem Taktpulsgenerator 8 beispielsweise aus einem Oszillator mit der sechsfachen Taktfrequenz (an 900 Hz) in Verbindung mit einem Binärzähler abgeleitet werden, dessen Ausgänge über Logikgatter so verknüpft sind, daß sich die phasenversetzten Taktpulse ergeben; der Oszillator, der Binärzähler und die Logikgatter sind in der Zeichnung nicht näher dargestellt. Die Versorgungsspannung für den Taktpulsgenerator 8 wird durch Gleichrichtung der Ausgangsspannung der Sekundärwicklung 62 des Transformators 6 erzeugt. Die Primärwicklung 61 dieses Transformators befindet sich zwar am Ausgang des Gleichrichters 51, wird also von einem Gleichstrom durchflossen, jedoch entsteht eine übertragbare Wechselspannung dadurch, daß der Brückengleichrichter (51) nur periodisch Spannung liefert und in den Pausen als Freilaufdiode wirkt, entsprechend dem Schaltreglerprinzip. Durch die Wicklung 61 fließt also Gleichstrom zur Nachladung des Kondensators 52 mit dreieckförmig überlagerter Wechselstromkomponente. Die Primärwicklung 61 des Transformators 6 hat also eine Doppelfunktion, indem sie einerseits als Speicherdrossel in dem Schaltnetzteil 3, 4 usw. dient und andererseits die Primärwicklung eines die Wechselstromkomponenten übertragenden Transformators 6 zur Erzeugung einer Versorgungsspannung für den Taktgenerator 8 bildet.

Eine der drei Leitungen, die die Verbindungspunkte in den drei Zweigen mit den drei Stator-Anschlüssen verbindet, ist an den Ausgang eines Hochspannungserzeugers 91 angeschlossen. Dieser Hochspannungserzeuger liefert die (gegenüber Masse positive) Hochspannung für die Drehanode, die dieser über die erwähnte Leitung zugeführt wird. Infolgedessen liegt auch der Wechselrichter 7 mit Anschluß des Taktpulsgenerators 8 und der Sekundärwicklung 42 auf Hochspannung.

Die negative Hochspannung wird von einem Hochspannungserzeuger 92 erzeugt. Der Ausgang des Hochspannungserzeugers 92 ist mit einer der drei Ausgangsleitungen der Heizstromwandlergruppe 93 verbunden, die die Ströme für die beiden Heizfäden der Röntgenröhre liefert. Über je ein in der Zeichnung schematisch angedeutetes Hochspannungskabel 94 bzw. 95 werden die Hochspannung für die Anode bzw. die Kathode sowie die Statorströme bzw. die Heizfadenströme zum Röntgenstrahler übertragen. Während bei konventionellen Röntgenstrahlern mit auf Masse betriebenem Stator zum Antrieb der Drehanode immer noch ein Statorkabel erforderlich ist, über das die Statorströme fließen, kann bei der Erfindung ein solches Kabel entfallen, weil die Statorströme und die Hochspannung über das gleiche Hochspannungskabel 94 übertragen werden können.

Es läßt sich zeigen, daß der Gleichstrom der vom Kondensator 22 über den Widerstand 23 zu der Schalteinrichtung 3 fließt, ein genaues Maß für die Amplitude der in den Statorwicklungen 13,14 und 15 fließenden Wechselströme ist, die ihrerseits das auf dem Rotor 12 wirkende Antriebsmoment bestimmen. Durch Stabilisieren des Gleichstroms, der der Schalteinrichtung 3 zufließt, kann daher der Drehanodenantrieb von Netzspannungsschwankungen und gegenüber Schwankungen der Leitungswiderstände im Hochspannungskabel oder in den Statorwicklungen stabilisiert werden, die beispielsweise als Folge einer Temperaturänderung auftreten können. Durch das Stabilisieren des Antriebsmomentes bzw. der Statorströme wird gleichzeitig die Verlustleistung auf einem Minimalwert gehalten.

Der zur Stabilisierung des Gleichstroms erforderliche Regelkreis enthält einen Pulsdauermodulator 36, der die zu dem Gleichstrom proportionale Spannung am Widerstand 23 mit einem vorgebbaren Wert vergleicht und in Abhängigkeit davon die Dauer der Schaltimpulse für die Schalterkombinationen 31..34 so variiert, daß die Gleichspannung am Widerstand 23 dem vorgegebenen Wert entspricht.

## Patentansprüche

1. Generator zum Betreiben einer Drehanoden-Röntgenröhre (1), deren Drehanode (11) mit einem Rotor (12) verbunden ist, der mit einem Stator zusammenwirkt, dessen Wicklungen (13,14,15) mit einem die Hochspannung für die Drehanode und den Rotor liefernden Hochspannungserzeuger (91) gekoppelt sind, wobei ein mit seiner Primärwicklung (41) an eine Wechselspannungsquelle (2,3) anschließbarer Trenntransformator (4) vorgesehen ist, dadurch gekennzeichnet, daß die Sekundärwicklung (42) des Trenntransformators mit einem Gleichrichter (51) zur Speisung eines Wechselrichters (7) gekoppelt ist, der aus der gleichgerichteten Spannung die Wechselströme für die Statorwicklungen erzeugt, und daß der Wechselrichter (7) mit dem Hochspannungserzeuger (91) galvanisch verbunden ist und auf dem anodenseitigen Hochspannungspotential betrieben wird.

2. Generator nach Anspruch 1,
dadurch gekennzeichnet, daß die Frequenz der Wechselspannung, die der Primärwicklung von der Wechselspannungsquelle (2,3) zugeführt wird, wesentlich höher ist als die Frequenz der von dem Wechselrichter (7) gelieferten Ströme.

3. Generator nach Anspruch 2,
dadurch gekennzeichnet, daß die Wechselspannungsquelle eine Schalteinrichtung (3) zur Erzeugung von Wechselspannungsimpulsen aus der von einer Gleichspannungsquelle (2) gelieferten Gleichspannung umfaßt.

4. Generator nach Anspruch 3,
dadurch gekennzeichnet, daß im Ausgangskreis des Gleichrichters (51) eine Speicherdrossel (61) angeordnet ist, die zusammen mit der Schalteinrichtung, dem Trenntransformator (4) und dem Gleichrichter (51,52) ein Schaltnetzteil bildet.

5. Generator nach Anspruch 3 oder 4,
dadurch gekennzeichnet, daß ein Regelkreis zur Stabilisierung des der Gleichspannungsquelle entnommenen Stromes vorgesehen ist.

6. Generator nach Anspruch 5,
dadurch gekennzeichnet, daß der Regelkreis einen zwischen die Gleichspannungsquelle (2) und die Schalteinrichtung (3) geschalteten Widerstand (23) umfaßt sowie einen Impulsdauermodulator (36), der die Dauer der von der Schalteinrichtung gelieferten Impulse in Abhängigkeit von der Gleichspannung an dem Widerstand (23) variiert.

7. Generator nach Anspruch 4,
dadurch gekennzeichnet, daß die Speicherdrossel durch die Primärwicklung (61) eines Transformators (6) gebildet wird, dessen Sekundärwicklung mit einem Gleichrichter gekoppelt ist, dessen Ausgangsspannung als Versorgungsspannung eines Taktpulsgenerators (8) zur Erzeugung der Taktpulse für den Wechselrichter (7) dient.

8. Generator nach einem der vorhergehenden Ansprüche,
dadurch gekennzeichnet, daß die Statorströme und die Hochspannung für die Drehanoden-Röntgenröhre gemeinsam über ein mehradriges Hochspannungskabel (94) übertragen werden.

## Claims

1. A generator for operating a rotary-anode X-ray tube (1) whose rotary anode (11) is connected to a rotor (12) that cooperates with a stator whose windings (13, 14, 15) are coupled to a high-voltage generator (91) delivering the high-voltage for the rotary anode and the rotor, there being provided an isolating transformer (4) whose primary winding (41) can be connected to an alternating-voltage source (2, 3), characterized in that the secondary winding (42) of the isolating transformer is coupled to a rectifier (51) for feeding an inverter (7) that generates the alternating currents for the stator windings from the rectified voltage, and in that the inverter (7) is conductively connected to the high-voltage generator (91) and is operated at the high-voltage potential at the anode side.

2. A generator as claimed in Claim 1, characterized in that the frequency of the alternating voltage applied to the primary winding by the alternating-voltage source (2, 3) is substantially higher than the frequency of the currents delivered by the inverter (7).

3. A generator as claimed in Claim 2, characterized in that the alternating-voltage source includes a switching device (3) for generating alternating-voltage pulses from the direct voltage delivered by a direct-voltage source (2).

4. A generator as claimed in Claim 3, characterized in that a storage choke (61), forming a switched-mode power supply in conjunction with the switching device, the isolating transformer (4) and the rectifier (51, 52), is arranged in the output circuit of the rectifier (51).

5. A generator as claimed in Claim 3 or 4, characterized in that a control circuit is provided for stabilizing the current derived from the direct-voltage source.

6. A generator as claimed in Claim 5, characterized in that the control circuit includes a resistor (23), being connected between the direct-voltage source (2) and the switching device (3), and a pulse-duration modulator (36) which varies the duration of the pulses delivered by the switching device as a function of the direct voltage across the resistor (23).

7. A generator as claimed in Claim 4, characterized in that the storage choke is formed by the primary winding (61) of a transformer (6) whose secondary winding is coupled to a rectifier whose output voltage serves as the supply voltage for a clock pulse generator (8) for generating the clock pulses for the inverter (7).

8. A generator as claimed in any one of the preceding Claims, characterized in that the stator currents and the high-voltage for the rotary-anode X-ray tube are transferred jointly via a multi-core high-voltage cable (94).

## Revendications

1. Générateur pour le fonctionnement d'un tube à rayons X (1) à anode tournante, dont l'anode tournante (11) est connectée à un rotor (12), qui coopère avec un stator dont les enroulements (13, 14, 15) sont reliés à un générateur de haute tension (91) alimentant en haute tension l'anode tournante et le rotor, un transformateur d'isolement (4) pouvant être connecté à une source de tension alternative (2, 3) par son enroulement primaire (41) étant prévu, caractérisé en ce que l'enroulement secondaire (42) du transformateur d'isolement est relié à un redresseur (51) pour alimenter un onduleur (7), qui produit, à partir de la tension redressée, les courants alternatifs destinés aux enroulements statoriques, et l'onduleur (7) est connecté par voie galvanique au générateur de haute tension (91) et est mis en oeuvre au potentiel de haute tension côté anode.

2. Générateur selon la revendication 1, caractérisé en ce que la fréquence de la tension alternative, qui est acheminée à l'enroulement primaire par la source de tension alternative (2, 3), est sensiblement supérieure à la fréquence des courants délivrés par l'onduleur (7).

3. Générateur selon la revendication 2, caractérisé en ce que la source de tension alternative comporte un dispositif de commutation (3) permettant de générer des impulsions de tension alternative à partir de la tension continue délivrée par une source de tension continue (2).

4. Générateur selon la revendication 3, caractérisé en ce que, dans le circuit de sortie du redresseur (51) est agencé une bobine de stockage (61), qui forme une partie de réseau de commutation conjointement avec le dispositif de commutation, le transformateur d'isolement (4) et le redresseur (51, 52).

5. Générateur selon la revendication 3 ou 4, caractérisé en ce qu'un circuit de régulation est prévu pour stabiliser le courant prélevé de la source de tension continue.

6. Générateur selon la revendication 5, caractérisé en ce que le circuit de régulation comprend une résistance (23) disposée entre la source de tension continue (2) et le dispositif de commutation (3), ainsi qu'un modulateur de durée d'impulsion (36), qui fait varier la durée des impulsions fournies par le dispositif de commutation en fonction de la tension continue sur la résistance (23).

7. Générateur selon la revendication 4, caractérisé en ce que la bobine de stockage est formée par l'enroulement primaire (61) d'un transformateur (6) dont l'enroulement secondaire est relié à un redresseur, dont la tension de sortie sert de tension d'alimentation d'un générateur d'impulsions d'horloge (8) pour la production d'impulsions d'horloge pour l'onduleur (7).

8. Générateur selon l'une quelconque des revendications précédentes, caractérisé en ce que les courants statoriques et la haute tension pour les tubes à rayons X à anode tournante sont transmis conjointement via un câble à haute tension multiconducteur (94).
